# FASCICULE DE BREVET EUROPEEN

(11) **EP 0 324 183 B1**
(45) Date de publication et mention de la délivrance du brevet: **17.03.1993**
(21) Numéro de dépôt: 88121890.3
(22) Date de dépôt: 30.12.1988
(51) Int. Cl.: F27D 5/00, C21D 9/00, F27D 3/12

(54) **Montage monobloc à plateaux étagés pour traitement thermique d'arbres ou d'axes**
Mehretagige einstückige Tragevorrichtung zur Wärmebehandlung von Wellen und Achsen
One piece support with several levels for the thermal treatment of shafts or axles

(30) Priorité: 15.01.1988 FR 8800451
(43) Date de publication de la demande: 19.07.1989
(73) Titulaire: SOCIETE MANCELLE DE FONDERIE, 72230 Arnage (FR)
(72) Inventeur: Vigouroux, Emile, F-72230 Arnage (FR)
(74) Mandataire: Casalonga, Axel

(56) Documents cités:
- DE-B- 2 542 083
- GB-A- 4 370
- US-A- 4 572 749

## Description

L'invention concerne les montages de support et de manutention pour le traitement thermique en groupes de pièces mécaniques telles que des arbres ou des axes.

Les montages de traitements thermiques les plus couramment utilisés sont de deux types : un premier type où les pièces sont posées et guidées, et un deuxième type où les pièces sont suspendues.

Les montages du premier type sont constitués par un plateau de base pour la manutention comportant des colonnes sur lesquelles se montent une grille inférieure et une grille supérieure séparées par des entretoises tubulaires entourant les colonnes, chaque pièce étant supportée par un intercalaire de support se montant dans un des logements de la grille inférieure, et guidée à sa partie supérieure par un intercalaire de guidage se montant dans un orifice similaire de la grille supérieure.

Les montages du deuxième type comportent les mêmes éléments que ceux du premier type, excepté la grille inférieure et les intercalaires de guidage, les intercalaires de support étant d'un type spécial et montés dans la grille supérieure.

Les inconvénients majeurs de ces montages de l'un et l'autre type sont la multiplicité des composants, le poids élevé du montage rapporté au poids des pièces traitées, et corrélativement la grande inertie thermique, la complexité des manipulations de mise en place des pièces conduisant à l'impossibilité pratique de chargement et de déchargement automatiques, et enfin le maintien imparfait des pièces conduisant à des chocs entre pièces préjudiciables à la qualité.

Le but de l'invention est d'éliminer les inconvénients précédents, c'est-à-dire de réaliser un montage qui, comme les précédents, assure le positionnement vertical des pièces pour éviter les déformations en cours de traitement, mais qui soit tout à la fois le plus léger possible tout en groupant le maximum de nombre de pièces afin de maximiser la charge utile ainsi que le nombre de pièces à traiter par charge, qui favorise les conditions de refroidissement lors de la trempe par un bon passage des fluides, qui soit hautement résistant aux chocs thermiques et aux efforts de poussée d'un four poussant, et qui enfin, permette la mise en place des pièces d'une manière simple aisément automatisable.

Pour cela, l'invention consiste à réaliser un montage pour le traitement thermique d'arbres ou d'axes en position verticale comportant un ensemble monobloc en forme de plateau qui réunit à la fois un étage supérieur formé d'orifices de support, éventuellement sur plusieurs niveaux alternés, pour le support et le centrage direct de l'extrémité inférieure des pièces, ces orifices étant réunis par des nervures horizontales, un étage inférieur formé également d'orifices et de nervures, et des piliers verticaux réunissant ces nervures de l'un et l'autre étage, tout en laissant subsister de larges ouvertures pour la circulation des fluides.

Eventuellement, plusieurs de ces plateaux garnis de pièces peuvent être superposés au moyen de colonnes étagées.

D'autres particularités de l'invention apparaîtront dans la description qui va suivre de deux modes de réalisation pris comme exemple et représentés sur le dessin annexé, sur lequel :
la figure 1 est une vue en perspective avec arraché partiel d'un premier mode de réalisation avec une seule des pièces à traiter en place;
la figure 2 représente en élévation et en coupe partielle le deuxième mode de réalisation;
la figure 3 représente en coupe et à plus grande échelle un fragment de ce deuxième mode de réalisation; et
la figure 4 est une vue de dessus de la figure 3.

Dans les exemples choisis, les pièces 1 à traiter sont supposées être des arbres 2 de boîte de vitesse comportant plusieurs pignons 3 constitués en une seule pièce avec l'arbre 2, ce type de pièce étant particulièrement difficile à traiter. Bien entendu, l'invention s'appliquerait à fortiori à des pièces longilignes de forme plus simple et moins encombrante.

On voit, sur la figure 1, l'ensemble unique 4 en forme de plateau à deux étages 5 et 6. L'étage supérieur 5 comprend un certain nombre d'orifices 7 entourés chacun par un manchon tubulaire 8, ces divers manchons 8 et orifices 7 étant disposés en réseau bidimentionnel et réunis entre eux par des nervures 9 dans au moins deux directions. Chaque orifice 7 est destiné à recevoir une partie inférieure cylindrique 10 d'une des pièces 1 qui s'appuie par une partie conique ou plane sur le bord supérieur du manchon 8 correspondant.

L'étage inférieur 6 est constitué également d'orifices 11 entourés par des manchons cylindriques 12 eux-mêmes réunis par des nervures 13, de préférence également dans les deux directions. Des nervures particulières d'encadrement 9a ceinturent tout l'ensemble de l'étage supérieur 5, et de la même manière des nervures particulières 13a ceinturent l'ensemble de l'étage inférieur 6.

De plus, une série de piliers verticaux 14 réunissent deux à deux des nervures telles que 9 ou 9a de l'étage supérieur et des nervures telles que 13 ou 13a de l'étage inférieur. Enfin, comme il apparaît clairement sur la figure 1, toutes ces nervures et ces piliers laissent subsister entre eux de larges ouvertures 15 servant tout à la fois à assurer la libre circulation du fluide de chauffage, puis de refroidissement, et en même temps à alléger la pièce tout en lui conservant une haute résistance.

Conformément à l'invention, tout l'ensemble du plateau 4 est réalisé en une seule pièce, ce qui peut être obtenu aisément par exemple en fonderie à l'aide d'un alliage à haute résistance aux chocs thermiques.

Dans le deuxième mode de réalisation des figures 2 à 4, les orifices 7 et les manchons 8 du plateau supérieur sont disposés sur deux niveaux alternés, tels que 8a et 8b, afin d'éviter, comme on le voit sur les figures 2 et 3, l'interférence entre les engrenages 3 de plus grand diamètre afin de réduire l'entraxe des orifices 7 et par suite, augmenter la charge par plateau.

Dans les deux cas, on a donc un plateau à deux étages sous la forme monobloc, donc très rigide et se déformant de manière uniforme pendant le traitement thermique. En outre, l'ensemble est relativement simple et léger, surtout eu égard au poids de pièces supportées, tout en améliorant la qualité des pièces par une excellente tenue qui empêche les chocs des pièces entre elles pendant le traitement et au cours du chargement.

Par ailleurs, le chargement des pièces se fait d'une manière extrêmement simple, puisqu'il suffit d'amener chaque pièce en face de l'orifice 7 correspondant et de l'y introduire par simple translation axiale verticale, ce qui est aisément réalisable par un bras manipulateur. Enfin, en plus du faible coût, de la haute résistance, et du faible poids du plateau selon l'invention, le poids de pièces supportées peut être relativement élevé, surtout avec le deuxième mode de réalisation.

Par ailleurs, l'invention permet, si on le désire, de superposer deux ou plusieurs plateaux semblables pour un traitement thermique simultané, en empilant ces plateaux, une fois chargés de leurs pièces, les uns sur les autres au moyen de colonnes étagées telles que représentées en 16 sur la figure 2, chacune de ces colonnes ayant par exemple une section en X avec un embout inférieur 17 cylindrique à embase 18 et un embout supérieur 19 qui peut être également à section en X et comporter une embase de butée 20. Les embouts 17 et 19 peuvent se monter dans des trous supplémentaires prévus à cet effet, par exemple dans les angles de chaque plateau 4. Cette dernière disposition améliore encore la densité du chargement, donc la productivité du traitement.

## Revendications

1. Montage pour traitement thermique de pièces (1), telles que arbres ou axes, en position verticale, caractérisé par le fait qu'il comporte un ensemble monobloc (4) en forme de plateau qui réunit à la fois un étage supérieur (5) formé d'orifices de support (7,8) éventuellement sur plusieurs niveaux alternés (8a,8b) pour le support et le centrage direct de l'extrémité inférieure (10) des pièces (1), ces orifices (7,8) étant réunis par des nervures horizontales (9,9a), un étage inférieur (6) formé également d'orifices (11,12) et de nervures (13,13a), et des piliers verticaux (14) réunissant ces nervures (9,9a;13,13a) de l'un et l'autre étage, tout en laissant subsister de larges ouvertures (15) pour la circulation des fluides.

2. Montage selon la revendication 1, caractérisé par le fait qu'il est réalisé sous la forme d'une pièce unique de fonderie.

3. Montage selon une des revendications précédentes, caractérisé par le fait qu'il comprend en outre des orifices (21) pour le montage de colonnes étagées (16) permettant la superposition de plusieurs plateaux (4) munis chacun de son chargement de pièces (1).

## Claims

1. Device for heat treatment of shafts or like members (1) in a vertical position characterised in that it comprises an unitary construction tray (4) including an upper deck (5) formed with support holes (7,8), optionally on a plurality of alternate levels (8a,8b), adapted to support and center a lower end (10) of said shafts (1) or like members and horizontal ribs (9,9a) joining said holes (7,8), a lower deck (6) also comprising holes (11,12) and ribs (13,13a) and pillars (14) joining said ribs (9,9a;13,13a) of said upper and lower decks in such a way as to leave large gaps (15) for fluid to circulate through.

2. Device according to claim 1, characterised in that it is manufactured in one piece by casting.

3. Device according to any one of the preceding claims, characterised in that it further comprises holes (21) for fitting stepped columns (16) whereby a plurality of trays (4) may be superposed with respective loads of shafts or like members (1).

## Patentansprüche

1. Vorrichtung zur Halterung von in vertikaler Position angeordneten Werkstücken, wie Wellen oder Achsen, für die thermische Behandlung,
**dadurch gekennzeichnet,**
daß sie eine einstückige Einheit (4) in Form einer Platte aufweist, die folgende Teile in sich vereinigt:
eine obere Etage, die, gegebenenfalls in mehreren abwechselnden Ebenen (8a, 8b), Halterungsöffnungen (7, 8) zur Halterung und direkten Zentrierung des unteren Endbereichs (10) der Werkstücke (1) aufweist, wobei diese Öffnungen (7, 8) durch horizontale Rippen (9, 9a) miteinander verbunden sind,
ferner eine untere Etage (6), die ebenfalls mit Öffnungen (11, 12) und Rippen (13, 13a) versehen ist,
sowie vertikale Ständer (14), die die Rippen (9, 9a; 13, 13a) sowohl der einen als auch der anderen Etage miteinander verbinden,wobei sie große Öffnungen (15) für die Zirkulation von Fluiden freilassen.

2. Haltevorrichtung nach Anspruch 1, dadurch gekennzeichnet, daß sie als einstückiges Gußteil hergestellt ist.

3. Halterungsvorrichtung nach einem der vorhergehenden Ansprüche, dadurch gekennzeichnet, daß sie weiterhin Öffnungen (21) für die Montage von mehrstufigen Säulen (16) aufweist, die die Überlagerung mehrerer Platten (4) ermöglichen, von denen jede mit Werkstücken (1) bestückt ist.
